# EUROPÄISCHE PATENTSCHRIFT

(11) **EP 0 735 329 B1**
(45) Veröffentlichungstag und Bekanntmachung des Hinweises auf die Patenterteilung: **12.02.2003**
(21) Anmeldenummer: 96103267.9
(22) Anmeldetag: 02.03.1996
(51) Int. Cl.: F24F 3/16, F24F 13/24

(54) **Ventilatoreinheit für Reinräume**
Blower unit for cleanrooms
Ventilateur pour salles propres

(30) Priorität: 27.03.1995 DE 19511158
(43) Veröffentlichungstag der Anmeldung: 02.10.1996
(73) Patentinhaber: M+W Zander Facility Engineering GmbH, 70499 Stuttgart (DE)
(72) Erfinder: Renz, Manfred, Dr., 71254 Ditzingen (DE); Bauer, Helmut, 71732 Tamm (DE)
(74) Vertreter: Jackisch-Kohl, Anna-Katharina

(56) Entgegenhaltungen:
- WO-A-93/09389
- DE-C- 4 103 026

## Beschreibung

Die Erfindung betrifft eine Ventilatoreinheit für Reinräume nach dem Oberbegriff des Anspruches 1.

Bei bekannten Ventilatoreinheiten (DE-A-42 38 595; DE-A-35 13 902) ist der an den Ventilator anschließende Luftströmungskanal quer zur Ventilatorachse gerichtet. Außerdem besteht der Luftströmungskanal aus zwei parallel zueinander liegenden Abschnitten, so daß die Reinluft beim Übergang vom einen Abschnitt in den anderen um 180° umgelenkt werden muß. Auf diese Weise wird die zur gewünschten Schalldämpfung erforderliche Länge des Strömungsweges der Reinluft geschaffen. Solche Ventilatoreinheiten werden in der Regel in einem Rastermaß montiert, so daß die Außenabmessungen der Ventilatoreinheit vorgegeben sind. Aus diesem Grunde kann der Strömungsweg der Reinluft quer zur Achse des Ventilators nicht beliebig groß gewählt werden. Der Schalldämpfung sind daher unter Berücksichtigung des Rastermaßes Grenzen gesetzt.

Bei der gattungsgemäßen Ventilatoreinheit (DE-C-41 03 026) sind im Gehäuse zwei viereckige Luftströmungskanäle vorgesehen, in denen die aus dem Ventilator austretende Luft in Höhenrichtung des Gehäuses nach unten in Richtung auf den Filter strömt. Die Montage der die Luftströmungskanäle begrenzenden Wände innerhalb des Gehäuses ist aufwendig und schwierig, da die Wandteile genau zueinander sowie zu den Gehäusewänden ausgerichtet sein müssen. Die Wandteile müssen außerdem sowohl in ihrer Höhe als auch in ihrer Dicke aufeinander abgestimmt sein, um über den Umfang der Luftströmungskanäle und über die Fläche des Filters eine gleichförmige Geschwindigkeit zu erzielen.

Aus der WO-A-93/09389 ist ebenfalls eine Ventilatoreinheit mit einem ringförmigen Luftströmungskanal im Gehäuse bekannt.

Der Erfindung liegt die Aufgabe zugrunde, die gattungsgemäße Ventilatoreinheit so auszubilden, daß in konstruktiv einfacher und kostengünstiger Weise unter Beachtung des vorgegebenen Rastermaßes der Ventilatoreinheit eine optimale Schalldämpfung erreicht wird.

Diese Aufgabe wird bei der gattungsgemäßen Ventilatoreinheit erfindungsgemäß mit den Merkmalen des Anspruches 1 gelöst.

Bei der erfindungsgemäßen Ventilatoreinheit ist der Luftströmungskanal in Höhenrichtung ausgerichtet, so daß die vom Ventilator angesaugte und in das Gehäuse abgegebene Reinluft im Luftströmungskanal nach unten strömt. Je nach gewünschtem Schalldämpfungsgrad kann die Höhe des Luftströmungskanals variiert werden. Das Rastermaß der Ventilatoreinheit wird dadurch nicht verändert, so daß unter Beibehaltung des Rastermaßes eine optimale Schalldämpfung erreicht wird. Die Zwischenwand läßt sich zwischen den einander gegenüberliegenden Gehäuseseitenwänden einfach montieren. Zwischen dem Boden und dem mit Abstand darunter befindlichen Filter wird ein zweiter Luftströmungskanal gebildet. Die nach unten aus dem Luftströmungskanal austretende Reinluft trifft auf das Filter. Aufgrund des hierbei entstehenden Staudruckes strömt die Reinluft auch unter den Boden in den von ihm begrenzten weiteren Luftströmungsraum. Dadurch wird auf konstruktiv sehr einfache Weise eine gleichmäßige Strömungsverteilung über die Fläche des Filters erreicht.

Weitere Merkmale der Erfindung ergeben sich aus den weiteren Ansprüchen, der Beschreibung und den Zeichnungen.

Die Erfindung wird anhand eines in den Zeichnungen dargestellten Ausführungsbeispieles näher erläutert. Es zeigen
- Fig. 1: eine Ansicht längs der Linie I-I in Fig. 2 einer erfindungsgemäßen Ventilatoreinheit,
- Fig. 2: einen Querschnitt durch die erfindungsgemäße Ventilatoreinheit gemäß Fig. 1,
- Fig. 3: eine Ansicht längs der Linie III-III in Fig. 2,
- Fig. 4: eine Seitenansicht der erfindungsgemäßen Ventilatoreinheit.

Die Ventilatoreinheit hat ein Gehäuse 1, das vorteilhaft quaderförmig ausgebildet ist. Das Gehäuse 1 hat rechtwinklig zueinander liegende Seitenwände 2 bis 5, die durch eine Decke 6 miteinander verbunden sind. Die Seitenwände und die Decke sind jeweils eben ausgebildet.

Die Seitenwände 2 und 4 werden jeweils durch Profilteile gebildet, die C-förmigen Querschnitt haben (Fig. 1 und 2). Die Decke 6 wird durch eine Platte gebildet, die auf den oberen Rändern bzw. Schenkeln der Seitenwände 2 bis 5 aufliegt und in geeigneter Weise mit ihnen verbunden ist. An der Decke 6 ist ein Ventilatorelement 7 hängend befestigt. Es besteht aus einer Ansaugdüse 22, einem Laufrad 7, einem Antriebsmotor 10, einer Grundplatte 9 und aus Stehbolzen 8. Der Ventilator 7 ist vorteilhaft ein Radialventilator mit einem vorzugsweise frei laufenden Rad, das in Drehrichtung nach hinten gekrümmte Schaufeln hat. Der Radialventilator hat den Vorteil, daß er nur einen sehr kleinen dynamischen Druckanteil aufweist und einen hohen Wirkungsgrad hat.

Die Grundplatte 9 hat, wie Fig. 1 zeigt, quadratischen Umriß, ist eben ausgebildet und befindet sich etwa in halber Höhe im Gehäuse 1. In Achsrichtung des Ventilators 7 gesehen, deckt die Platte 9 den Ventilator 7 von unten ab. Die Stehbolzen 8 sind in den Ecken der Platte 9 vorgesehen. Auf ihr steht der Antriebsmotor 10 für den Ventilator 7 auf. Der Antriebsmotor 10 ist vorzugsweise ein Außenläufermotor. Er ragt nach oben teilweise in den Ventilator 7 (Fig. 2).

Mit Abstand unterhalb der Platte 9 ist im Gehäuse 1 eine zwischen den Seitenwänden 3 und 5 sich erstreckende Platte 11 vorgesehen, die rechteckigen Umriß hat. Die Platte 11 ist an ihren beiden Längsseiten an den Seitenwänden 3 und 5 befestigt. An den Schmalseiten der Platte 11 sind aufwärts ragende Wände 12 und 13 vorgesehen, die sich von der Platte 11 aus senkrecht aufwärts erstrecken und mit Abstand von der Decke 6 enden (Fig. 2). Die Wände 12, 13 liegen außerdem mit Abstand zu den Seitenwänden 2 und 4 des Gehäuses 1. Wie Fig. 1 zeigt, erstrecken sich die Wände 12, 13 zwischen den einander gegenüberliegenden Längsseiten 3 und 5 des Gehäuses 1, die durch ebene Platten gebildet sind. Die Wände 12, 13 liegen beiderseits des Ventilators 7 mit Abstand zu ihm. Die Wände 12, 13 sind in geeigneter Weise an den Längsseiten 3, 5 des Gehäuses 1 befestigt.

Die Grundplatte 9 des Ventilators 7 kann auch auf der Platte 11 aufliegen oder mit ihr eine Einheit bilden.

Die die Schmalseiten des Gehäuses 1 bildenden Seitenwände 2 und 4 sind jeweils durch C-förmige Profilteile gebildet. Sie sind innenseitig mit schalldämpfendem Material 14 bedeckt, das beispielsweise Mineralwolle, Schaumstoff und dergleichen sein kann. Dieses schalldämpfende Material 14 füllt die C-Profilteile vorteilhaft vollständig aus (Fig. 1 und 2). Zwischen den Wänden 12, 13 und dem schalldämpfenden Material 14 werden über die ganze Breite des Gehäuses 1 sich erstreckende Luftströmungskanäle 15 und 16 gebildet, durch die die vom Ventilator 7 kommende Reinluft nach unten geführt wird.

Die beiden Luftströmungskanäle 15, 16 sind über einen Spalt 17, 18 mit dem den Ventilator 7 aufweisenden zentralen Gehäuseteil 19 strömungsverbunden. Die beiden Spalte 17, 18 erstrecken sich ebenfalls über die gesamte Breite des Gehäuses 1.

An der Unterseite des Gehäuses 1 wird ein (nicht dargestellter) Hochleistungsfilter in bekannter Weise befestigt, der gleiche Querschnittsfläche wie das Gehäuse hat. Durch diesen Hochleistungsfilter strömt die vom Ventilator 7 angesaugte Luft in den unterhalb des Hochleistungsfilters befindlichen Reinraum.

Die Höhe 20 der Spalte 17, 18, d.h. der Abstand zwischen dem oberen Rand der Wände 12, 13 und der Decke 6, wird so gewählt, daß die Strömungsgeschwindigkeit in den Spalten 17, 18 kleiner oder höchstens gleich der Strömungsgeschwindigkeit in den Luftströmungskanälen 15, 16 ist. Durch diese Maßnahme wird erreicht, daß nur minimale Druckverluste auftreten. Die Höhe der Luftströmungskanäle 15, 16 hängt von den gewünschten Schalldämpfungsanforderungen ab. Je niedriger die Luftströmungskanäle 15, 16 sind, desto geringer ist die Schalldämpfung bei gleicher Breite der Luftströmungskanäle. Auf diese Weise kann durch die Wahl der Höhe der Wände 12, 13 und/oder durch Wahl des Abstandes der Wände 12, 13 von den benachbarten Schalldämpfungslagen 14 die optimale Schalldämpfung einfach und kostengünstig eingestellt werden.

Zur Erhöhung der Schalldämpfung ist es vorteilhaft, auch auf der Ober- und/oder Unterseite der Platte 11 über deren ganze Fläche ein entsprechendes schalldämpfendes Material aufzubringen.

Bei dieser Ventilatoreinheit erfolgt die Schalldämpfungsmaßnahme über die Höhe der Einheit, d.h. beim Durchströmen der vertikal angeordneten Luftströmungskanäle 15, 16. Durch unterschiedliche Höhe läßt sich somit sehr einfach die erforderliche Schalldämpfung einstellen, ohne daß dadurch das Rastermaß der Ventilatoreinheit verändert wird. Somit können mit den beschriebenen Ventilatoreinheiten bei gleichem Rastermaß unterschiedliche Schalldämpfungsqualitäten sehr einfach erhalten werden.

Die aus den Luftströmungskanälen 15, 16 nach unten austretende Reinluft trifft auf das (nicht dargestellte) Hochleistungsfilter. Aufgrund des hierbei entstehenden Staudruckes strömt die Reinluft auch unter die Platte 11, so daß eine gleichmäßige Strömungsverteilung über die Fläche des Filters erreicht wird.

Zum Einbau des Ventilators 7 hat die Decke 6 eine Einbauöffnung, in welche das Ventilatorelement eingesetzt wird. Die Ansaugdüse 22 hat einen umlaufenden Rand, mit dem das Ventilatorelement längs des Randes der Einbauöffnung auf der Decke 6 aufliegt und an ihr in geeigneter Weise befestigt wird. Auf der Ansaugdüse 22 ist ein Schutzgitter 23 vorgesehen.

Die den Wänden 12, 13 zugewandten Seiten der schalldämpfenden Lagen 14 sind eben, so daß die durch die Luftströmungskanäle 15, 16 strömende Reinluft nicht gestört wird. Die Wände 12, 13 und die Seitenwände 2, 4 mit den Schalldämpfungslagen 14 liegen vorteilhaft parallel zueinander, so daß über die Länge der Luftströmungskanäle 15, 16 gleiche Strömungsverhältnisse herrschen.

## Patentansprüche

1. Ventilatoreinheit für Reinräume, mit einem Gehäuse (1), in dem mindestens ein Ventilator (7) untergebracht ist, der mit mindestens einem in Höhenrichtung des Gehäuses (1) verlaufenden Luftströmungskanal (15, 16) strömungsverbunden ist, von dem wenigstens eine Seite mit schalldämpfendem Material bedeckt ist und in dem die Reinluft zu einem Filter strömt sowie durch eine Seitenwand (2, 4) des Gehäuses (1) und eine Zwischenwand (12, 13) begrenzt ist, die zwischen der Seitenwand (2, 4) des Gehäuses (1) und dem Ventilator (7) liegt und mit Abstand von einer Decke (6) des Gehäuses (1) zur Bildung einer Einströmöffnung (17, 18) endet,
**dadurch gekennzeichnet, daß** sich die Zwischenwand (12, 13) zwischen zwei weiteren Seitenwänden (3, 5) des Gehäuses (1) erstreckt und an diese anschließt, und daß die Zwischenwand (12, 13) am unteren Ende an einen Boden (11) anschließt, der mit Abstand oberhalb des Filters liegt und ebenfalls an die weiteren Seitenwände (3, 5) des Gehäuses (1) anschließt.

2. Ventilatoreinheit nach Anspruch 1,
**dadurch gekennzeichnet, daß** sich die Zwischenwand (12, 13) senkrecht erstreckt.

3. Ventilatoreinheit nach Anspruch 1 oder 2,
**dadurch gekennzeichnet, daß** ein weiterer Luftströmungskanal (15, 16) vorgesehen ist, der in Höhenrichtung (1) verläuft und sich zwischen den beiden einander gegenüberliegenden weiteren Seitenwänden (3, 5) des Gehäuses (1) erstreckt.

4. Ventilatoreinheit nach Anspruch 3,
**dadurch gekennzeichnet, daß** die beiden Luftströmungskanäle (15, 16) parallel zueinander und beiderseits des Ventilators (7) liegen.

5. Ventilatoreinheit nach Anspruch 3 oder 4,
**dadurch gekennzeichnet, daß** der weitere Luftströmungskanal (15, 16) an einer Seite von einer Seitenwand (2, 4) des Gehäuses (1) begrenzt ist, die vorzugsweise mit dem schalldämpfenden Material (14) bedeckt ist.

6. Ventilatoreinheit nach einem der Ansprüche 1 bis 5,
**dadurch gekennzeichnet, daß** die Höhe (20) der Einströmöffnung (17, 18) so gewählt ist, daß die Strömungsgeschwindigkeit der Reinluft beim Durchtritt durch die Einströmöffnungen (17, 18) höchstens gleich der Strömungsgeschwindigkeit im Luftströmungskanal (15, 16) ist.

7. Ventilatoreinheit nach einem der Ansprüche 1 bis 6,
**dadurch gekennzeichnet, daß** der Boden (11) senkrecht zu den Zwischenwänden (12, 13) verläuft und diese miteinander verbindet.

8. Ventilatoreinheit nach einem der Ansprüche 1 bis 7,
**dadurch gekennzeichnet, daß** eine Grundplatte (9) des Ventilators (7) auf dem Boden (11) aufliegt.

9. Ventilatoreinheit nach Anspruch 8,
**dadurch gekennzeichnet, daß** der Boden (11) und die Grundplatte (9) des Ventilators (7) eine Einheit bilden.

10. Ventilatoreinheit nach einem der Ansprüche 1 bis 9,
**dadurch gekennzeichnet, daß** die die Luftströmungskanäle (15, 16) begrenzenden Wände (2, 4; 12, 13) parallel zueinander liegen.

11. Ventilatoreinheit nach einem der Ansprüche 1 bis 10,
**dadurch gekennzeichnet, daß** der Ventilator (7) mit einem Außenläufermotor (10) kombiniert ist.

## Claims

1. A ventilator unit for clean rooms, comprising a housing (1) accommodating at least one ventilator (7) fluidically connected to at least one air flow duct (15, 16) which extends vertically in the housing (1) and at least one side of which is covered with sound-proofing material and in which the clean air flows to a filter, the air flow duct (15, 16) being bounded by a side wall (2, 4) of the housing (1) and an intermediate wall (12, 13) which is arranged between the side wall (2, 4) of the housing (1) and the ventilator (7) and ends at a distance from a cover (6) of the housing (1) to form an inflow opening (17, 18), **characterised in that** the intermediate wall (12, 13) extends between two further side walls (3, 5) of the housing (1) and is connected to them, and **in that** the intermediate wall (12, 13) is connected at its lower end to a base (11) which is spaced above the filter and is also connected to the further side walls (3, 5) of the housing (1).

2. A ventilator unit according to claim 1, **characterised in that** the intermediate wall (12, 13) extends vertically.

3. A ventilator unit according to claim 1 or 2, **characterised in that** a further air flow duct (15, 16) is provided which extends in the vertical direction (1) and extends between the two opposing further side walls (3, 5) of the housing (1).

4. A ventilator unit according to claim 3, **characterised in that** the two air flow ducts (15, 16) lie parallel to one another on either side of the ventilator (7).

5. A ventilator unit according to claim 3 or 4, **characterised in that** the further air flow duct (15, 16) is bounded on one side by a side wall (2, 4) of the housing (1), the side wall (2, 4) preferably being covered with the sound-proofing material (14).

6. A ventilator unit according to any one of claims 1 to 5, **characterised in that** the height (20) of the inflow opening (17, 18) is selected so that the flow rate of the clean air on passing through the inflow openings (17, 18) is at most equal to the flow rate in the air flow duct (15, 16).

7. A ventilator unit according to any one of claims 1 to 6, **characterised in that** the base (11) extends perpendicularly to the intermediate walls (12, 13) and connects them to one another.

8. A ventilator unit according to any one of claims 1 to 7, **characterised in that** a bottom plate (9) of the ventilator (7) lies on the base (11).

9. A ventilator unit according to claim 8, **characterised in that** the base (11) and the bottom plate (9) of the ventilator (7) form a unit.

10. A ventilator unit according to any one of claims 1 to 9, **characterised in that** the walls (2, 4; 12, 13) bounding the air flow ducts (15, 16) are arranged parallel to one another.

11. A ventilator unit according to any one of claims 1 to 10, **characterised in that** the ventilator (7) is combined with an external rotor motor (10).

## Revendications

1. Unité de ventilateur pour salles blanches, comportant un boîtier (1) dans lequel est agencé au moins un ventilateur (7) qui est relié par écoulement avec au moins un canal d'écoulement d'air (15, 16) s'étendant en direction de la hauteur du boîtier (1), dont au moins un côté est recouvert d'un matériau insonorisant et dans lequel l'air pur s'écoule vers un filtre et qui est limité par une paroi latérale (2, 4) du boîtier (1) et par une cloison intermédiaire (12, 13) qui est située entre la paroi latérale (2, 4) du boîtier (1) et le ventilateur (7) et qui se termine à distance d'un plafond (6) du boîtier (1) pour former une ouverture d'admission (17, 18),
**caractérisée en ce que** la cloison intermédiaire (12, 13) s'étend entre deux autres parois latérales (3, 5) du boîtier (1) et se raccorde à celles-ci, et **en ce qu'**à l'extrémité inférieure, la cloison intermédiaire (12, 13) se raccorde à un fond (11) qui se trouve à distance au-dessus du filtre et se raccorde également aux autres parois latérales (3, 5) du boîtier (1).

2. Unité de ventilateur selon la revendication 1, **caractérisée en ce que** la cloison intermédiaire (12, 13) s'étend à la verticale.

3. Unité de ventilateur selon l'une ou l'autre des revendications 1 et 2, **caractérisée en ce qu'**il est prévu un autre canal d'écoulement (15, 16) qui s'étend en direction de la hauteur (1) et entre les deux autres parois latérales (3, 5) opposées l'une à l'autre du boîtier (1).

4. Unité de ventilateur selon la revendication 3, **caractérisée en ce que** les deux canaux d'écoulement d'air (15, 16) sont parallèles l'un à l'autre et situés de part et d'autre du ventilateur (7).

5. Unité de ventilateur selon l'une ou l'autre des revendications 3 et 4, **caractérisée en ce que** l'autre canal d'écoulement d'air (15, 16) est limité d'un côté par une paroi latérale (2, 4) du boîtier (1) qui est de préférence recouverte par un matériau insonorisant (14).

6. Unité de ventilateur selon l'une des revendications 1 à 5, **caractérisée en ce que** la hauteur (20) de l'ouverture d'admission (17, 18) est choisie telle que la vitesse d'écoulement de l'air pur, à la traversée des ouvertures d'admission (17, 18), est au plus égale à la vitesse d'écoulement dans le canal d'écoulement d'air (15, 16).

7. Unité de ventilateur selon l'une des revendications 1 à 6, **caractérisée en ce que** le fond (11) s'étend perpendiculairement aux cloisons intermédiaires (12, 13) et relie celles-ci l'une à l'autre.

8. Unité de ventilateur selon l'une des revendications 1 à 7, **caractérisée en ce qu'**une plaque de base (9) du ventilateur (7) repose sur le fond (11).

9. Unité de ventilateur selon la revendication 8, **caractérisée en ce que** le fond (11) et la plaque de base (9) du ventilateur (7) forment une unité.

10. Unité de ventilateur selon l'une des revendications 1 à 9 **caractérisée en ce que** les parois (2, 4 ; 12, 13) limitant les canaux d'écoulement d'air (15, 16) sont parallèles les unes aux autres.

11. Unité de ventilateur selon l'une des revendications 1 à 10, **caractérisé en ce que** le ventilateur (7) est combiné à un moteur à induit extérieur (10).
